# EUROPÄISCHE PATENTSCHRIFT

(11) **EP 0 185 848 B1**
(45) Veröffentlichungstag und Bekanntmachung des Hinweises auf die Patenterteilung: **03.01.1990**
(21) Anmeldenummer: 85110798.7
(22) Anmeldetag: 28.08.1985
(51) Int. Cl.: F23J 1/02, F23G 5/44

(54) **Einrichtung zum Austragen von Verbrennungsrückständen bei Feuerungsanlagen, insbesondere Müllverbrennungsanlagen**
Apparatus for discharging combustion residues of burning installations, particularly refuse incinerators
Installation pour l'évacuation des résidus de combustion des installations de combustion, en particulier des incinérateurs

(30) Priorität: 12.09.1984 CH 4359/84
(43) Veröffentlichungstag der Anmeldung: 02.07.1986
(73) Patentinhaber: VON ROLL AG, 4563 Gerlafingen (CH)
(72) Erfinder: Andreoli, Bruno, CH-8713 Uerikon (CH)
(74) Vertreter: EGLI-EUROPEAN PATENT ATTORNEYS

(56) Entgegenhaltungen:
- CH-A- 360 152
- DE-A- 1 526 150
- DE-A- 2 325 923
- DE-A- 2 539 615
- DE-A- 2 739 396
- SOVIET INVENTIONS ILLUSTRATED, sections P,Q, week 8412, May 2, 1984, DERWENT PUBLICATIONS LTD, London SU-Q7 *SU 1021-878-A (TEPLOPROEKT)*

## Beschreibung

Die Erfindung betrifft eine Einrichtung zum Austragen von Verbrennungsrückständen bei Feuerungsanlagen, insbesondere Müllverbrennungsanlagen, mit einer mit Wasser füllbaren Wanne, welcher die Verbrennungsrückstände über einen Fallschacht zugeführt werden, und mit einer teilsweise mit Wasser füllbaren Austragschurre, die von der Wanne schräg nach oben führt und an ihrem oberen Ende eine Ueberfallkante aufweist.

Eine Einrichtung dieser Art ist z. B. in den Entgegenhaltungen DE-A-1526150 und SU-A-1021-878 beschrieben.

Eine Einrichtung dieser Art wird beispielsweise durch die Kombination der Patentschriften CH-A-360 152 und CH-A-867 121 nahegelegt, hätte jedoch den Nachteil, dass sie beim Verbrennen von Holzabfällen; Baumrinde und derartigem sortierten zerkleinerten Müll nicht betrieben werden könnte. Diese Art von Müll erzeugt nämlich geringe Mengen von sehr leichter und schlecht benetzbarer Asche, die sich im Wasser nur sehr langsam setzt. Auch kann der Wasserspiegel nicht gesenkt werden, weil der Luftabschluss zwischen der Austragschurre und dem Fallschacht durch die Asche allein nicht gewährleistet würde.

Aus der DE-A-2 739 396 und DE-A-2 539 615 sind Einrichtungen bekannt, bei denen der Austrag der Verbrennungsrückstände von der Wanne zur Schurre mittels des Kolbens nur dann möglich ist, wenn der Fallschacht mit Verbrennungsrückständen genügend gefüllt ist. Nur dann können nämlich, anch jedem Hub des Kolbens, genügend Verbrennungsrückstände vom Fallschacht zur Wanne gelangen, um dort den Hubraum des Kolbens aufzufüllen und einen Pfropfen zu bilden, der beim nächsten Hub zur Schurre gefördert wird. Bei den erwähnten Einrichtungen ist auch die Förderung der Verbrennungsrückstände durch die Schurre hindurch nur dann möglich, wenn diese mit Verbrennungsrückständen genügend gefüllt ist Nur dann kann nämlich jeder Pfropfen, der zur Schurre gefördert wird, den Pfropfen des vorangehenden Hubs vor sich weiter schieben, so dass die Verbrennungsrückstände schubweise, Pfropfen um Pfropfen, durch die Schurre gefördert werden, bis sie am Ende der Schurre in eine geeignete Transportvorrichtung gelangen, um beseitigt zu werden. Nachteilig ist also bei diesen Einrichtungen, dass bei Störungen im Bereich des Fallschachtes oder der Schurre diese nicht leergefahren werden können, d. h. die Verbrennungsrückstände müssen von Hand durch die Wartungsöffnung hindurch herausgeschaufelt werden. Dies bedingt jedesmal einen langen Betriebsstillstand und ist mit grossen Unfallgefahren für die in der Wanne beschäftigten Arbeiter verbunden. Zudem verursacht die Notwendigkeit, eine Leerung der Verbrennungsrückstände von Hand durch die Wartungsöffnung hindurch vorzusehen, im Bereich der Wartungsöffnung und in der Umgebung der Wanne einen grossen Platzbedarf unter anderem für das Stationieren und den Verkehr der Transportmittel zur Beseitigung der herausgeschaufelten Verbrennungsrückstände.

Aufgabe der Erfindung ist, diese erwähnten Nachteile zu beseitigen und eine Einrichtung der eingangs erwähnten Art zu schaffen, die auch bei unvollständiger oder ungenügender Füllung des Fallschachtes nicht von Hand durch die Wartungsöffnung hindurch leergeschaufelt werden muss und die sich auch zum Fördern von Verbrennungsrückständen von Holzabfällen, Baumrinde und derartigem sortierten zerkleinerten Müll eignet.

Zur Lösung dieser Aufgabe ist die erfindungsgemässe Einrichtung gekennzeichnet durch die im Anspruch 1 angegebenen Merkmale. Vorteilhafte Weiterbildungen der Erfindung ergeben sich aus den abhängigen Ansprüchen.

. Im folgenden wird die Erfindung anhand der Zeichnung näher erläutert; diese zeigt in

Figur 1 eine schematische Seitenansicht der erfindungsgemässen Einrichtung.

Von einer nicht dargestellten Feuerungsanlage fallen Verbrennungsrückstände, wie mit dem Pfeil 1 angedeutet, durch einen Fallschacht 2 in eine Wanne 3. Ein hin und her bewegbarer Kolben, von dem nur die Frontfläche 4 dargestellt ist, schiebt diese Verbrennungsrückstände zu einer Schurre 5, die von der Wanne 3 schräg nach oben führt und an ihrem oberen Ende eine Ueberfallkante 6 aufweist. Der Hub des Kolbens bis zu seiner ausgefahrenen Lage führt seine in dieser Lage mit 7 bezeichnete Frontfläche etwa bis zu der mit 8 bezeichenten Stelle wo über eine Dichtungs- bzw. Abschlusstraverse der Boden der Wanne 3 in den Boden der Schurre 5 übergeht, d. h. im wesentlichen unterhalb der der Frontfläche des Kolbens zugewandten Wandung des Fallschachts 2. Die Wanne 3 und die Schurre 5 sind mit Wasser 10 gefüllt, wobei der Wasserstand zwischen einem oberen Wasserspiegel 11 und einem unteren Wasserspiegel 12 schwankt.

Am Boden der Schurre 5 ist eine Austragvorrichtung 13 angeordnet, die im wesentlichen aus einem gestrichelt angedeuteten Förderband besteht, welches als Platten-, Scharnier- oder Z-Band, oder noch als Kratzerkette, insbesondere als Zweistrang-Kratzerkette ausgebildet ist. Diese Austragvorrichtung 13 fördert die Verbrennungsrückstände durch die Schurre 5 bis zur Ueberfallkante 6.

Oberhalb der Uebergangsstelle 8, wo die Wanne 3 in die Schurre 5 übergeht, ist eine Abschlussvorrichtung 14 angeordnet, die als die obere Wandung 15 der Schurre 5 durchsetzender Schieber mit Hebeantrieb 16 dargestellt ist. Dank der Abschlussvorrichtung 14, die in das Wasser 10 taucht, kann der Wasserstand bei Bedarf bis auf den unteren Wasserspiegel 12 gesenkt werden, ohne dadurch einen Zugang der Luft von der Schurre 5 zur Wanne 3 zu schaffen, was die Verbrennungsverhältnisse in der Feuerungsanlage beeinträchtigen würde. Zudem verhindert die Abschlussvorrichtung 14 die Verwirbelung der in der Schurre 5 befindlichen Suspension der Asche im Wasser durch die Turbulenz der in der Wanne 3 befindlichen Suspension, was der Asche in der Schurre 5 ermöglicht, sich schneller zu setzen, um dann durch die Austragvorrichtung 13 abtransportiert zu werden.

Die Austragvorrichtung 13 besteht wie oben angedeutet im wesentlichen aus dem Förderband 17, welches über zwei Umlenkrollen 18 und t9 geführt ist. Beiden Umlenkrollen 18 und 19 sollen bevorzugt nicht näher dargestellt Kettenspanneinrichtungen zugeordnet sein. Das Förderband 17 bewegt sich um ein schematisch gezeigtes Fördergerippe 20 mit Sehliessfläche und wird nach unten von einem Bodenblech 21 abgedeckt.

Eine Abblasvorrichtung 22 ist nahe der oberen Umlenkrolle 18 angeordnet. Mit dieser wird Luft oder ein Spülmedium auf die Rückseite des Förderbandes 17 aufgebracht und so klebende Schlackenteile entfernt. Eine weitere Spüleinrichtung kann der unteren Umlenkrolle zugeordnet sein.

Sowohl die Austragvorrichtung 13 wie auch die Wanne 3 sind von Tragsäulen 23, 24 unterfangen, welche einem Boden 25 aufstehen.

Am Förderband 17 bzw. dem Fördergerippe 20 können Traversen 26 als Mitnehmer und Rückhaltetraversen 27 vorgesehen sein. Mit diesen kann beim Austragen von insbesondere nicht aufbereitetem Hausmüll der Schlackenzapfen am Zurückrutschen gehindert werden. Die Rückhaltetraversen 27 werden normalerweise so ausgebildet, dass der Schlackenzapfen einerseits nicht zurückrutschen kann und andererseits den Zapfenvorschub nicht behindert. Dies wird durch eine keilförmige Ausformung gewährleistet

Das Förderband 17 kann im oberen Bereich (Bereich Fördergerippe 20) mit mindestens einer Rückhaltetraverse 27 und im unteren Bereich mit mindestens einer Mitnehmertraverse 26 ausgerüstet werden. Damit können alle beschriebenen Betriebszustände ohne Ketten- bzw. Förderbandwechsel gefahren werden.

## Patentansprüche

Einrichtung zum Austragen von Verbrennungsrückständen bei Feuerungsanlagen, insbesondere Müllverbrennungsanlagen, mit einer mit Wasser (10) füllbaren Wanne (3), welcher die Verbrennungsrückstände über einen Fallschacht (2) zugeführt werden, und mit einer teilweise mit Wasser füllbaren Austragschurre (5), die von der Wanne schräg nach oben führt und an ihrem obem Ende eine Ueberfallkante (6) aufweist, gekennzeichnet durch die Kombination eines hin- und herbewegbaren Stössels (4, 7) und einer als Förderband oder Kratzerkette ausgebildeten Austragvorrichtung (13), wobei bei mit Verbrennungsrückständen gefülltem Fallschacht (2) der Stössel allein und bei nichtgefüllten Fallschacht zusammen mit der Austragvorrichtung die Verbrennungsrückstände von der Wanne zu der Ueberfallkante der Austragschurre (5) fördert, und dass oberhalb einer als feste oder bewegliche Dichtleiste ausgebildeten Uebergangsstelle (8) zwischen dem Boden der Wanne (3) und dem Boden der Austragschurre eine Abschlussvorrichtung (14) mit einem, die obere Wandung (15) der Austragschurre durchsetzenden, mit einem Hebeantrieb (16) heb-und senkbaren Schieber zur Verhinderung des Lufteintritts in den Fallschacht angeordnet ist.

## Claims

Apparatus for discharging combustion residues of burning installations, particularly refuse incinerators, with a basin (3) which can be filled with water (10) to which the combustion residues are fed via a dropshaft (2), and with a discharge chute (5) which can be partly filled with water which leads obliquely upwardly from the basin and which has at its upper edge an overflow edge (6), characterised by the combination of a to and fro movable pusher (4, 7) and a discharge device (13) constructed as a conveyor belt or scraper chain, wherein with the dropshaft (2) filled with combustion residues the pusher alone and with the dropshaft not filled- together with the discharge device feeds the combustion residues from the basin to the overflow edge of the discharge chute (5) and that above a transition position (8) constructed as a fixed or movable sealing bar between the floor of the basin (3) and the floor of the discharge chute there is arranged a closure device (14) with a slide passing through the upper wall (15) of the discharge chute which can be raised and lowered with a lifter drive (16) to prevent air entry into the dropshaft.

## Revendications

Dispositif d'évacuation de résidus de combustion dans des installations de combustion, en particulier des incinérateurs d'ordures, comportant une cuve (3) pouvant être remplie d'eau (10), à laquelle les résidus de combustion sont acheminés par une descente (2), et comportant une trappe de déchargement (5) pouvant être partiellement remplie d'eau, qui s'étend obliquement vers le haut à partir de la cuve et présente un déversoir (6) à son extrémité supérieure, caractérisé par l'association d'un poussoir (4, 7) se déplaçant dans un mouvement de va-et-vient et d'un dispositif d'évacuation (13) se présentant sous la forme d'une bande convoyeuse ou d'une chaîne racleuse, le poussoir convoyant les résidus de combustion, seul lorsque la descente est remplie de résidus de combustion, et avec le dispositif d'évacuation lorsque la descente n'est pas remplie, depuis la cuve jusqu'au déversoir de la trappe de déchargement (5), et en ce qu'un dispositif d'obturation (14) comportant un obturateur traversant la paroi supérieure (15) de la trappe de déchargement, pouvant être levé et abaissé par un mécanisme de levage (16), est placé au-dessus d'un point de transition (8) se présentant sous la forme d'un listel d'étanchéité fixe ou mobile, entre le fond de la cuve (3) et le fond de la trappe de déchargement, pour empêcher que de l'air ne pénètre dans la descente.
